# EUROPÄISCHE PATENTSCHRIFT

(11) **EP 3 719 436 B1**
(45) Veröffentlichungstag und Bekanntmachung des Hinweises auf die Patenterteilung: **07.06.2023**
(21) Anmeldenummer: 20163221.3
(22) Anmeldetag: 16.03.2020
(51) Int. Cl.: F41A 19/70

(54) **KONTAKTKÖRPER, KONTAKTNADEL, WAFFENROHRVERSCHLUSS UND ROHRWAFFE**
CONTACT BODY, CONTACT NEEDLE, GUN BARREL BREECH AND WEAPON WITH BARREL
CORPS DE CONTACT, AIGUILLE DE CONTACT, FERMETURE DE CANON D'ARME ET ARME À CANON

(30) Priorität: 01.04.2019 DE 102019108433
(43) Veröffentlichungstag der Anmeldung: 07.10.2020
(73) Patentinhaber: Rheinmetall Waffe Munition GmbH, 29345 Südheide (DE)
(72) Erfinder: SCHWIEGER, Florian, 29345 Unterlüß (DE); BORCHERT, Rüdiger, 29345 Unterlüß (DE)
(74) Vertreter: DREISS Patentanwälte PartG mbB

(56) Entgegenhaltungen:
- EP-A2- 1 199 537
- CH-A- 256 259
- DE-A1- 2 949 130
- US-A- 4 368 590
- US-A- 5 589 655

## Beschreibung

Die Erfindung betrifft einen Kontaktkörper für einen Waffenrohrverschluss, umfassend ein Gehäuse, zumindest eine Kontaktnadel, einen innerhalb des Gehäuses axialbeweglich gelagerten Führungskörper zur Aufnahme der mindestens einen Kontaktnadel, wobei die zumindest eine der Kontaktnadeln axialbeweglich innerhalb des Führungskörpers gelagert ist.

Bei einer elektrischen an Zündung einer Treibladung in einem Waffenrohrverschluss von Rohrwaffen, wie zum Beispiel Panzerkanonen, muss ein elektrisch leitender Kontakt mit einer Munition, wie einer Patrone, hergestellt werden. Dies geschieht üblicherweise mit Kontaktnadeln, die durch die Keilplatte auf den einzelnen Kontakt des Treibladungsanzünders gedrückt werden. Ist der Waffenrohrverschluss ein Keilverschluss, so bewegt sich der Keil zum Öffnen des Ladungsraums radial zu einer Rohrseelenachse. Um eine Zerstörung der Kontaktnadeln zu verhindern, werden die Kontaktnadeln vor Öffnen des Waffenrohrverschlusses zurückgezogen.

Um die Kontaktnadeln wieder mit der Munition nach dem Schließen des Waffenrohrverschlusses in Kontakt zu bringen, werden für die Betätigung der Kontaktnadeln Kontaktkörper verwendet, die in den Verschlusskeil eingesetzt werden und über ein mechanisches Gestänge beim Öffnen und Schließen derart betätigt werden, dass die Kontaktnadeln vor und zurück bewegt werden. Dazu sind die Kontaktnadeln in dem Kontaktkörper üblicherweise axialbeweglich gelagert.

Die DE 736 564 A offenbart einen Waffenrohrverschluss mit einem Verschlussstück in dem ein Kontaktkörper zum Herstellen eines Zündkontakts ausgebildet ist. Der Kontakt wird dadurch hergestellt, dass ein Zündstift axial auf einen Patronenboden gedrückt wird.

Aus der EP 1 199 537 A2 ist ein generischer Kontaktkörper mit zwei Kontaktnadeln bekannt, die axial beweglich innerhalb des Kontaktkörpers gelagert sind. Der Kontakt wird dadurch hergestellt, dass die Kontaktnadeln senkrecht auf einen Patronenboden gedrückt werden.

Der Kontakt zwischen den Kontaktnadeln und dem Treibladungsanzünder im Hülsenboden oder Patronenboden wird bei den bekannten Lösungen ausschließlich dadurch hergestellt, dass die Kontaktnadeln senkrecht auf den Kontakt gedrückt werden.

Dabei können Verschmutzungen, Oxidation oder Korrosion dazu führen, dass der elektrische Kontakt einen zu hohen Übergangswiderstand aufweist und eine Zündung nicht mehr stattfinden kann. Weiterhin lassen sich vorhandene Kontaktkörper nur mit großem Aufwand und nur mit Spezialwerkzeug montieren.

Aus der US 5 589 655 A ist eine Zündeinrichtung mit den Merkmalen des Oberbegriffs des Patentanspruchs 1 bekannt. Aus der DE 29 49 130 A1 und aus der US 4 368 590 A sind weitere Zündeinrichtungen bekannt.

Ausgehend davon liegt der Erfindung die Aufgabe zugrunde, einen Kontaktkörper bereitzustellen, der einen zuverlässigeren Kontakt mit einer zu kontaktierenden Oberfläche herstellt.

Diese Aufgabe wird durch die Merkmale des Anspruchs 1 gelöst. Vorteilhafte Ausgestaltungen und Weiterbildungen sind Gegenstand der jeweiligen Unteransprüche.

Erfindungsgemäß wird ein Kontaktkörper für einen Waffenrohrverschluss bereitgestellt, umfassend ein Gehäuse, zumindest eine Kontaktnadel, einen innerhalb des Gehäuses axialbeweglich gelagerten Führungskörper zur Aufnahme der mindestens einen Kontaktnadel, wobei die zumindest eine der Kontaktnadeln axialbeweglich innerhalb des Führungskörpers gelagert ist. Der Kontaktkörper weist Rotationsmittel für jede Kontaktnadel auf, die derart ausgebildet sind, dass die Kontaktnadel bei einer Axialbewegung relativ zu dem Führungskörper rotiert.

Ferner wird erfindungsgemäß ein Waffenrohrverschluss umfassend einen solchen oder wie nachfolgend beschrieben weitergebildeten Kontaktkörper bereitgestellt.

Zudem wird eine Rohrwaffe mit einem solchen Waffenrohrverschluss bereitgestellt.

Durch die erfindungsgemäße Ausgestaltung des Kontaktkörpers werden die Kontaktnadeln nicht nur auf die zu kontaktierende Oberfläche gedrückt, sondern auch rotiert, sodass es zu einer Relativbewegung zwischen der zu kontaktierenden Oberfläche und der Kontaktnadel kommt. Hierdurch wird Reibung zwischen der zu kontaktierenden Oberfläche und der Kontaktnadel erzeugt, sodass die zu kontaktierende Oberfläche aufgeraut bzw. oberflächlich abgeschabt wird. Erfindungsgemäß werden so Oxidations- und/oder Korrosionsschichten sowie Verunreinigungen durchbrochen oder verdrängt, sodass ein zuverlässiger elektrischer Kontakt hergestellt werden kann.

Es ist vorgesehen, dass der Kontaktkörper je Kontaktnadel einen in oder an dem Führungskörper fixierten Kontaktstift als Rotationsmittel aufweist, und die zumindest eine Kontaktnadel eine mit dem Kontaktstift zusammenwirkende Ausnehmung als Rotationsmittel aufweist, die derart geformt ist, dass die Kontaktnadel bei einer Axialbewegung relativ zu dem Führungskörper in Wirkverbindung mit dem Kontaktstift rotiert.

Hierdurch wird erreicht, dass die Axialbewegung der Kontaktnadeln relativ zu dem Führungskörper mit einer Rotationsbewegung um die Achse der Kontaktnadeln zwangsweise gekoppelt wird. Dabei wirken Ausnehmungen und Kontaktstifte jeweils derart zusammen, dass die Kontaktnadeln relativ zur Axialbewegung eine definierte Rotation durchführen.

Ferner kann in Ausgestaltung des Kontaktkörpers vorgesehen sein, dass die Ausnehmung eine spiralförmige Ausnehmung ist.

Durch die Steigung der spiralförmigen Ausnehmung der Kontaktnadel kann der Rotationswinkel bezogen auf die Axialbewegung eingestellt werden.

Ferner kann der Kontaktkörper dahingehend weitergebildet sein, dass die Kontaktnadel einen Gewindezapfen aufweist, der vorzugsweise dazu ausgebildet ist, den Kontaktstift mit einer Kontaktnadel im nichtmontieren Zustand aus dem Kontaktkörper herauszuziehen oder auszutreiben.

In Weiterbildung des Kontaktkörpers kann vorgesehen sein, dass der Kontaktkörper einen Deckel mit Ausnehmungen aufweist, durch den die Kontaktnadeln sich aus dem Gehäuse heraus erstrecken.

Ferner kann der Kontaktkörper vorsehen, dass die Kontaktnadeln und die Ausnehmungen derart ausgebildet sind, dass die Kontaktnadeln zur Montage und Demontage, insbesondere nach Demontage der Kontaktstifte, durch die Ausnehmungen entnehmbar sind.

Hierdurch wird erreicht, dass nach dem Entfernen der Kontaktstifte die Kontaktnadeln aus dem Kontaktkörper entnommen werden können. Somit können abgebrochene oder verschlissene Kontaktnadeln mit wenigen Handgriffen ohne Werkzeug durch die Bordbesatzung beispielsweise eines Panzers durchgeführt werden und zur Montage ist kein Sonderwerkzeug mehr nötig.

In Ausgestaltung des Kontaktkörpers kann vorgesehen sein, dass zwischen dem Deckel und dem Führungskörper ein elastisches Mittel, insbesondere eine Feder, ausgebildet ist, das den Führungskörper entgegen einer Schussrichtung vorspannt.

Hierdurch wird sichergestellt, dass der Führungskörper und damit auch die Kontaktnadeln zuverlässig entgegen der Schussrichtung zurückgezogen werden, sobald der Keilverschluss geöffnet wird.

Ferner kann der Kontaktkörper vorsehen, dass in Schussrichtung hinter dem Führungskörper ein Hebel ausgebildet ist, der den Führungskörper in Schussrichtung axial bewegen kann.

Durch das Vorsehen eines Hebels zum axialen Bewegen des Führungskörpers wird erreicht, dass eine zuverlässige Kraftübertragung auf den Führungskörper sichergestellt wird. Hierdurch lassen sich die zumindest eine Kontaktnadel zuverlässig axial gegenüber dem Gehäuse bewegen.

Ferner kann der Kontaktkörper vorsehen, dass jeder Kontaktstift zumindest ein elastisch vorgespanntes Kontaktelement, insbesondere eine drehbeweglich gelagerte Kugel oder einen Schleifkontakt, in seiner Spitze aufweist.

Hierdurch wird verhindert, dass der Kontaktstift an seiner Spitze verkantet und eine sichere Verschiebbarkeit der Kontaktstifte gegenüber dem Gehäuse ist gewährleistet.

In Ausgestaltung des Kontaktkörpers kann zudem vorgesehen sein, dass der Kontaktkörper, insbesondere der Führungskörper, Kontakthülsen aufweist, in welchen die Kontaktnadeln axialbeweglich gelagert sind. Dazu sind die Kontakthülsen in entsprechenden Ausnehmungen in dem Führungskörper angeordnet. Ferner kann in jeder Kontakthülse ein zweites elastisches Mittel, zum Vorspannen der Kontaktnadeln ausgebildet ist. Alternativ und für den Fall, dass keine Kontakthülsen ausgebildet sind, kann das jeweilige elastische Mittel auch unmittelbar in der Ausnehmung des Führungskörpers angeordnet sein.

Dies führt dazu, dass eine zuverlässige elektrische Kontaktierung zwischen der jeweiligen Kontaktnadel und dem dazugehörigen Kontaktstift ermöglicht wird. Die Kontakthülse wirkt dabei als elektrisches Zwischenelement zwischen dem Kontaktstift und der Kontaktnadel. Weiterhin lässt sich durch das Vorsehen der Kontakthülse eine spezifische Länge zum Vorspannen der Kontaktnadeln durch das zweite elastische Mittel einstellen.

In Weiterbildung des Kontaktkörpers kann ferner vorgesehen sein, dass in dem Gehäuse eine Öffnung ausgebildet ist, die durch eine Abdeckung abdeckbar ist, die durch ein vorgespanntes Druckstück gesichert ist.

Ferner kann der Kontaktkörper vorsehen, dass in dem Gehäuse eine Öffnung ausgebildet ist, die durch einen Zuleitungskontakthalter abdeckbar ist, der zumindest einen Zuleitungskontakt aufweist, der elektrisch mit dem zumindest einen Kontaktstift, verbunden ist.

Der Kontaktstift kann elektrisch mit den Kontakthülsen verbunden sein, die elektrisch mit dem Kontaktnadeln verbunden sind, um eine elektrische Verbindung zwischen Zuleitungskontakt und Kontaktnadel auszubilden.

In Weiterbildung des Kontaktkörpers kann vorgesehen sein, dass die Spitze der Kontaktnadel Schabkanten oder Klingen aufweist, die derart ausgebildet sind, dass bei Rotation der Kontaktnadel auf einer Kontaktfläche eines zu kontaktierenden Hülsenbodens Material abgeschabt werden kann.

Hierdurch wird erreicht, dass ein zuverlässiger elektrischer Kontakt zwischen Kontaktkörper und Hülsenboden hergestellt wird und Zündversager verhindert werden.

Nachfolgend soll die Erfindung anhand von einem Ausführungsbeispiel mit Bezug auf die Zeichnungen erläutert werden.

Es zeigen:
- Fig. 1: eine schematische Schnittdarstellung einer Ausführungsform eines erfindungsgemäßen Kontaktkörpers;
- Fig. 2: eine weitere schematische Schnittdarstellung in Seitenansicht der Ausführungsform des erfindungsgemäßen Kontaktkörpers gemäß Fig. 1;
- Fig. 3: eine schematische Schnittdarstellung im Bereich der Kontaktstifte der Ausführungsform des erfindungsgemäßen Kontaktkörpers gemäß Fig. 1 und 2;
- Fig. 4a: eine schematische Darstellung einer erfindungsgemäßen Kontaktnadel, wie diese der Kontaktkörper gemäß Fig. 1 bis 3 umfasst;
- Fig. 4b: eine weitere schematische Darstellung der Kontaktnadel gemäß Fig. 4a; und
- Fig. 5: eine schematische Darstellung der Spitze der Kontaktnadel gemäß Fig. 4a und 4b.

Fig. 1 zeigt eine schematische Schnittdarstellung einer Ausführungsform des erfindungsgemäßen Kontaktkörpers 1 für einen Waffenrohrverschluss. Der Kontaktkörper 1 umfasst ein Gehäuse 10, zumindest eine, vorzugsweise zwei, Kontaktnadeln 20, einen innerhalb des Gehäuses 10 axialbeweglich gelagerten Führungskörper 30 zur Aufnahme der mindestens einen Kontaktnadel 20. Die zumindest eine Kontaktnadel 20 ist axialbeweglich innerhalb des Führungskörpers 30 gelagert.

Der Kontaktkörper 1 weist Rotationsmittel 22, 40 für jede Kontaktnadel 20 auf, die derart ausgebildet sind, dass die Kontaktnadel 20 durch Axialbewegen relativ zu dem Führungskörper 30 rotiert.

Als Rotationsmittel sind je Kontaktnadel 20 ein in oder an dem Führungskörper 30 fixierter Kontaktstift 40 ausgebildet.

Die zumindest eine Kontaktnadel 20 weist als Rotationsmittel eine mit dem Kontaktstift 40 zusammenwirkende Ausnehmung 22 auf, die derart geformt ist, dass die Kontaktnadel 40 bei einer Axialbewegung relativ zu dem Führungskörper 30 in Wirkverbindung mit dem Kontaktstift 40 rotiert.

Der Kontaktkörper 1 weist einen Deckel 12 mit Ausnehmungen 14 auf, durch die sich Kontaktnadeln 20 aus dem Gehäuse 10 heraus erstrecken.

Die Kontaktnadeln 20 und die Ausnehmungen 14 sind derart ausgebildet, dass die Kontaktnadeln 20 zur Montage und Demontage, insbesondere nach Demontage der Kontaktstifte 40, durch die Ausnehmungen 14 entnehmbar sind.

Zwischen dem Deckel 12 und dem Führungskörper 30 ist ein erstes elastisches Mittel 50, insbesondere eine Feder, ausgebildet, das den Führungskörper 30 entgegen einer Schussrichtung S vorgespannt.

In Schussrichtung S hinter dem Führungskörper 30 ist ein Hebel 65 ausgebildet, der bei Betätigung den Führungskörper 30 in Schussrichtung S axial bewegen kann.

Der Führungskörper 30 weist Kontakthülsen 60 auf, in welchen die Kontaktnadeln 20 axialbeweglich gelagert sind und in denen jeweils ein zweites elastisches Mittel 62, zum Vorspannen der Kontaktnadeln 20 ausgebildet ist.

Fig. 2 zeigt eine weitere schematische Schnittdarstellung der Ausführungsform des erfindungsgemäße Kontaktkörper 1 gemäß Fig. 1. Die Schnittebene gemäß Fig. 2 steht orthogonal zu der Schnittebene gemäß Fig. 1.

In dem Gehäuse 10 ist eine Öffnung 18 ausgebildet, die durch eine Abdeckung 80 abdeckbar ist, die durch ein vorgespanntes Druckstück 70 gesichert ist.

Ferner ist in dem Gehäuse 10 eine Öffnung 19 ausgebildet, die durch einen Zuleitungskontakthalter 90 abdeckbar ist. Der Zuleitungskontakthalter 90 weist zumindest einen Zuleitungskontakt 92 auf, der elektrisch mit dem zumindest einen Kontaktstift 40, verbunden ist. Der Kontaktstift 40 ist elektrisch mit den Kontakthülsen 60 verbunden, die wiederum elektrisch mit den Kontaktnadeln 20 verbunden sind, um eine elektrische Verbindung zwischen dem Zuleitungskontakt 92 und der Kontaktnadel 20 auszubilden.

Fig. 3 zeigt eine schematische Schnittdarstellung quer zur Schussrichtung S im Bereich der Kontaktstifte 40 der Ausführungsform des erfindungsgemäßen Kontaktkörpers 1 gemäß Fig. 1 und 2. Die Schnittdarstellung gemäß Fig. 3 steht orthogonal zu den Schnittebenen gemäß Fig. 1 und 2.

Jeder Kontaktstift 40 weist zumindest ein elastisch vorgespanntes Kontaktelement 44, insbesondere eine drehbeweglich gelagerte Kugel oder einen Schleifkontakt, in seiner Spitze 42 auf.

Weiterhin weist jeder Kontaktstift 40 ein Innengewinde 48 in dem der Spitze 42 gegenüberliegenden Ende auf. In das Innengewinde 48 kann ein Gewindezapfen 26 einer Kontaktnadel 20, die beispielsweise als Ersatzteil mitgeführt wird, eingeschraubt werden, sodass danach der Kontaktstift 40 herausgezogen werden kann.

Ist der Kontaktstift 40 aus dem Kontaktkörper 1 entnommen, so kann die jeweilige Kontaktnadel 20 durch die Ausnehmung 14 des Deckels 12 aus dem Kontaktkörper 1 entnommen werden.

Eine neue Kontaktnadel 20 kann anschließend durch Einführen in den Kontaktkörper 1 durch die Ausnehmung 14 des Deckels 12 und anschließender Montage des vorher entnommenen oder eines neuen Kontaktstifts 40 montiert werden.

Die Kontaktnadeln 20, die Kontaktstifte 40 und die Kontakthülsen 60 sind aus elektrisch leitendem Material wie Metall hergestellt, um eine elektrische Verbindung von den Zuleitungskontakten über die Kontaktstifte 40 auf die jeweilige Kontakthülse 60 und schließlich auf die jeweilige Kontaktnadel 60 herzustellen. Der Deckel 12, der Führungskörper 30 und der Zuleitungskontakthalter 90 sind aus nichtleitendem Material.

Bei einer Betätigung wird der Hebel 65 gedreht, sodass der Führungskörper 30 gegen das zumindest eine elastische Mittel 50 in Schussrichtung S bewegt wird. Dies geschieht so lange, bis die Kontaktnadeln 20 auf der zu kontaktierenden Oberfläche wie dem Treibladungszünder der Munition stoßen. Bei weiterer Betätigung werden die Kontaktnadeln 20 nicht weiter in Schussrichtung S bewegt, sondern tauchen gegen die Kraft der zweiten elastischen Mittel 62 in den Führungskörper 30 ein.

Dabei bewegen sich die Kontaktnadeln 20 relativ zu dem Führungskörper 30.

Zum werkzeuglosen Austausch der Kontaktnadeln 40 muss bei aus dem Waffenverschluss ausgebautem Kontaktkörper 1 lediglich die Abdeckung 80, die mit dem Druckstück 70 gegen Herausfallen gesichert ist, aus dem Gehäuse 10 geschoben werden. Dann liegen die Kontaktstifte 40 frei. Mit einer Kontaktnadel 20 können die Kontaktstifte 40 aus dem Führungskörper 30 herausgezogen werden und die Kontaktnadel 20 kann aus dem Deckel 12 herausgezogen werden. Die neue Kontaktnadel 20 kann montiert werden und der Kontaktstift 40 wird wieder eingesetzt und mit der Abdeckung 80 gesichert. Ebenso kann auch ein defektes der zweiten elastischen Mittel 62 getauscht werden.

Fig. 4a zeigt eine schematische Darstellung einer erfindungsgemäßen Kontaktnadel 20 zur Verwendung in einem Kontaktkörper 1 gemäß Fig. 1 bis 3. Fig. 4b zeigt eine weitere schematische Darstellung der Kontaktnadel 20 gemäß Fig. 4a in einer gegenüber Fig. 4a gedrehten Position.

Wie den Fig. 4a und 4b zu entnehmen, ist die Ausnehmung 22 der Kontaktnadel 20 eine spiralförmige Ausnehmung 22. Hierdurch wird erreicht, dass die Kontaktnadel 20 der Oberfläche der Ausnehmung 22 folgend, in Wirkverbindung mit dem zugehörigen Kontaktstift 40 bei einer Axialbewegung rotiert.

Wie in Fig. 4a und Fig. 4b gut zu erkennen, ist der Gewindezapfen 26 der Kontaktnadel 20 an einem der Spitze 24 gegenüberliegenden Ende der Kontaktnadel 20 ausbildet. Der Gewindezapfen ist dazu ausgebildet, den Kontaktstift 40 mit einer Kontaktnadel 20 im nichtmontierten Zustand aus dem Kontaktkörper 1 herauszuziehen oder auszutreiben.

Fig. 5 zeigt eine schematische Darstellung der Spitze 24 der Kontaktnadel 20 gemäß Fig. 4a und 4b. Die Spitze 24 der Kontaktnadel 20 weist Schabkanten oder Klingen auf. Diese sind derart ausgebildet, dass bei Rotation der Kontaktnadel 20 auf einer Kontaktfläche eines zu kontaktierenden Hülsenbodens Material abgeschabt werden kann. Hierdurch wird ein zuverlässiger elektrischer Kontakt hergestellt.

Die vorstehende Offenbarung bezieht sich, gleichermaßen auf den Kontaktkörper 1 als solchen, die Kontaktnadel 20 für sich gesehen, einen Waffenrohrverschluss, der den Kontaktkörper 1 umfasst, sowie eine Rohrwaffe, die einen solchen Waffenrohrverschluss aufweist.

### BEZUGSZEICHENLISTE

- 1: Kontaktkörper
- 10: Gehäuse
- 12: Deckel
- 14: Ausnehmungen
- 18: Öffnungen
- 19: Öffnung
- 20: Kontaktnadel
- 22: Ausnehmung
- 24: Spitze
- 26: Gewindezapfen
- 30: Führungskörper
- 40: Kontaktstift
- 42: Spitze des Kontaktstifts
- 44: drehbeweglich gelagerte Kugel
- 46: drittes elastisches Mittel
- 48: Innengewinde
- 50: erstes elastisches Mittel
- 60: Kontakthülse
- 62: zweites elastisches Mittel
- 65: Hebel
- 70: Druckstück
- 80: Abdeckung
- 90: Zuleitungskontakthalter
- 92: Zuleitungskontakt
- S: Schussrichtung

## Patentansprüche

1. Kontaktkörper (1) für einen Waffenrohrverschluss, umfassend ein Gehäuse (10), zumindest eine Kontaktnadel (20), einen innerhalb des Gehäuses (10) axialbeweglich gelagerten Führungskörper (30) zur Aufnahme der mindestens einen Kontaktnadel (20), wobei die zumindest eine der Kontaktnadeln (20) axialbeweglich innerhalb des Führungskörpers (30) gelagert ist, wobei der Kontaktkörper (1) Rotationsmittel (22, 40) für jede Kontaktnadel (20) aufweist, die derart ausgebildet sind, dass die Kontaktnadel (20) bei einer Axialbewegung relativ zu dem Führungskörper (30) rotiert, wobei der Kontaktkörper (1) je Kontaktnadel (20) einen in oder an dem Führungskörper (30) fixierten Kontaktstift (40) als Rotationsmittel aufweist, und die zumindest eine Kontaktnadel (20) eine mit dem Kontaktstift (40) zusammenwirkende Ausnehmung (22) als Rotationsmittel aufweist, die derart geformt ist, dass die Kontaktnadel (40) bei einer Axialbewegung relativ zu dem Führungskörper (30) in Wirkverbindung mit dem Kontaktstift (40) rotiert, **dadurch gekennzeichnet, dass** der Führungskörper (30) eine Kontakthülse (60) aufweist, in welcher die Kontaktnadel (20) axialbeweglich gelagert ist und welche als elektrisches Zwischenelement zwischen dem Kontaktstift (40) und der Kontaktnadel (20) wirkt.

2. Kontaktkörper (1) nach Anspruch 1, **dadurch gekennzeichnet, dass** die Ausnehmung (22) eine spiralförmige Ausnehmung (22) ist.

3. Kontaktkörper (1) nach einem der Ansprüche 1 oder 2, **dadurch gekennzeichnet, dass** die Kontaktnadel (20) einen Gewindezapfen (26) aufweist, der vorzugsweise dazu ausgebildet ist, den Kontaktstift (40) mit einer Kontaktnadel (20) im nichtmontierten Zustand aus dem Kontaktkörper (1) herauszuziehen oder auszutreiben.

4. Kontaktkörper (1) nach einem der vorhergehenden Ansprüche, **dadurch gekennzeichnet, dass** der Kontaktkörper (1) einen Deckel (12) mit Ausnehmungen (14) aufweist, durch die Kontaktnadeln (20) sich aus dem Gehäuse (10) heraus erstrecken.

5. Kontaktkörper (1) nach Anspruch 4, **dadurch gekennzeichnet, dass** die Kontaktnadeln (20) und die Ausnehmungen (14) derart ausgebildet sind, dass die Kontaktnadeln (20) zur Montage und Demontage, insbesondere nach Demontage der Kontaktstifte (40), durch die Ausnehmungen (14) entnehmbar sind.

6. Kontaktkörper (1) nach einem der vorhergehenden Ansprüche, **dadurch gekennzeichnet, dass** zwischen dem Deckel (12) und dem Führungskörper (30) ein erstes elastisches Mittel (50), insbesondere eine Feder, ausgebildet ist, das den Führungskörper (30) entgegen einer Schussrichtung (S) vorspannt.

7. Kontaktkörper (1) nach einem der vorhergehenden Ansprüche, **dadurch gekennzeichnet, dass** in Schussrichtung (S) hinter dem Führungskörper ein Hebel (65) ausgebildet ist, der den Führungskörper (30) in Schussrichtung (S) axial bewegen kann.

8. Kontaktkörper (1) nach einem der vorhergehenden Ansprüche, **dadurch gekennzeichnet, dass** jeder Kontaktstift (40) zumindest ein elastisch vorgespanntes Kontaktelement (44), insbesondere eine drehbeweglich gelagerte Kugel oder einen Schleifkontakt, in seiner Spitze (42) aufweist.

9. Kontaktkörper (1) nach einem der vorhergehenden Ansprüche, **dadurch gekennzeichnet, dass** der Kontaktkörper (30) Kontakthülsen (60) aufweist, in welchen die Kontaktnadeln (20) axialbeweglich gelagert sind und in denen jeweils ein zweites elastisches Mittel (62), zum Vorspannen der Kontaktnadeln (20) ausgebildet ist.

10. Kontaktkörper (1) nach einem der vorhergehenden Ansprüche, **dadurch gekennzeichnet, dass** in dem Gehäuse (10) eine Öffnung (18) ausgebildet ist, die durch eine Abdeckung (80) abdeckbar ist, die durch ein vorgespanntes Druckstück (70) gesichert ist.

11. Kontaktkörper (1) nach einem der vorhergehenden Ansprüche, **dadurch gekennzeichnet, dass** in dem Gehäuse (10) eine Öffnung (19) ausgebildet ist, die durch einen Zuleitungskontakthalter (90) abdeckbar ist, der zumindest einen Zuleitungskontakt (82) aufweist, der elektrisch mit dem zumindest einen Kontaktstift (40) verbunden ist, und wobei der Kontaktstift (40) elektrisch mit den Kontakthülsen (60) verbunden ist, die elektrisch mit den Kontaktnadeln (20) verbunden sind, um eine elektrische Verbindung zwischen dem Zuleitungskontakt (82) und der Kontaktnadel (20) auszubilden.

12. Kontaktkörper (1) nach einem der vorhergehenden Ansprüche, **dadurch gekennzeichnet, dass** die Spitze (24) der Kontaktnadel (20) Schabkanten oder Klingen aufweist, die derart ausgebildet sind, dass bei Rotation der Kontaktnadel (20) auf einer Kontaktfläche eines zu kontaktierenden Hülsenbodens Material abgeschabt werden kann.

13. Waffenrohrverschluss, umfassend einen Kontaktkörper (1) nach einem der Ansprüche 1 bis 12.

14. Rohrwaffe umfassend zumindest einen Waffenrohrverschluss nach Anspruch 13.

## Claims

1. A contact body (1) for a weapon barrel breech, comprising a housing (10), at least one contact needle (20), a guide body (30) which is axially movably supported within the housing (10) for receiving the at least one contact needle (20), wherein the at least one of the contact needles (20) is axially movably supported within the guide body (30), wherein the contact body (1) comprises rotation means (22, 40) for each contact needle (20), which are configured such that the contact needle (20) rotates upon an axial movement relative to the guide body (30), wherein the contact body (1) has, as rotation means, for each contact needle (20) a contact pin (40) fixed in or on the guide body (30), and the at least one contact needle (20) has a recess (22) as rotation means cooperating with the contact pin (40), the recess (22) being shaped such that the contact needle (20) rotates upon an axial movement relative to the guide body (30) in operative connection with the contact pin (40), **characterized in that** the guide body (30) has a contact sleeve (60) in which the contact needle (20) is axially movably supported and which acts as an intermediate electrical element between the contact pin (40) and the contact needle (20)

2. The contact body (1) according to claim 1, **characterized in that** the recess (22) is a helical recess (22).

3. The contact body (1) according to one of claims 1 or 2, **characterized in that** the contact needle (20) has a threaded pin (26) which is preferably configured to pull or drive the contact pin (40) with a contact needle (20) in the non-assembled state out of the contact body (1).

4. The contact body (1) according to one of the preceding claims, **characterized in that** the contact body (1) has a cover (12) with cutouts (14) through which the contact needles (20) protrude from the housing (10).

5. The contact body (1) according to claim 4, **characterized in that** the contact needles (20) and the cutouts (14) are configured such that the contact needles (20) can be removed through the cutouts (14) for assembly and disassembly, in particular after disassembly of the contact pins (40).

6. The contact body (1) according to one of the preceding claims, **characterized in that** a first resilient means (50), in particular a spring, biasing the guide body (30) against a shooting direction (S) is formed between the cover (12) and the guide body (30).

7. The contact body (1) according to one of the preceding claims, **characterized in that** a lever (65) is formed in the shooting direction (S) behind the guide body which can axially move the guide body (30) in the shooting direction (S).

8. The contact body (1) according to one of the preceding claims, **characterized in that** each contact pin (40) has at least one resiliently biased contact element (44) in its tip (42), in particular a rotatably disposed ball or sliding contact.

9. The contact body (1) according to one of the preceding claims, **characterized in that** the contact body (30) comprises contact sleeves (60) in which the contact needles (20) are axially movably disposed and in each of which a second resilient means (62) is formed for biasing the contact needles (20).

10. The contact body (1) according to one of the preceding claims, **characterized in that** an opening (18) is formed in the housing (10), which opening can be covered by a cover (80) secured by a biased thrust member (70).

11. The contact body (1) according to one of the preceding claims, **characterized in that** an opening (19) is formed in the housing (10), which opening (19) can be covered by a lead contact holder (90), which has at least one lead contact (82) electrically connected to the at least one contact pin (40), and wherein the contact pin (40) is electrically connected to the contact sleeves (60) which are electrically connected to the contact needles (20) to form an electrical connection between the lead contact (82) and the contact needle (20).

12. The contact body (1) according to one of the preceding claims, **characterized in that** the tip (24) of the contact needle (20) has scraping edges or blades configured to enable material to be scraped off from a contact surface of a sleeve base to be contacted upon rotation of the contact needle (20).

13. A weapon barrel breech comprising a contact body (1) according to one of claims 1 to 12.

14. A barreled weapon comprising at least one weapon barrel breech according to claim 13.

## Revendications

1. Corps de contact (1) pour une fermeture de tube d'arme, comprenant un boîtier (10), au moins une aiguille de contact (20), un corps de guidage (30) qui est monté de manière axialement mobile à l'intérieur du boîtier (10) et destiné à recevoir ladite au moins une aiguille de contact (20), dans lequel ladite au moins une des aiguilles de contact (20) est montée de manière axialement mobile à l'intérieur du corps de guidage (30), dans lequel le corps de contact (1) présente des moyens de rotation (22, 40) pour chaque aiguille de contact (20), qui sont conçus de telle manière que l'aiguille de contact (20) tourne lors d'un mouvement axial par rapport au corps de guidage (30), dans lequel le corps de contact (1) comprend par aiguille de contact (20) une broche de contact (40) en tant que moyen de rotation qui est fixée dans ou sur le corps de guidage (30), et ladite au moins une aiguille de contact (20) présente un évidement (22) en tant que moyen de rotation qui agit de concert avec ladite broche de contact (40) et qui est formé de telle manière que l'aiguille de contact (20) tourne lors d'un mouvement axial par rapport au corps de guidage (30) en liaison active avec la broche de contact (40), **caractérisé par le fait que** le corps de guidage (30) présente une douille de contact (60) à l'intérieur de laquelle l'aiguille de contact (20) est montée de manière axialement mobile et laquelle sert d'élément électrique intermédiaire entre la broche de contact (40) et l'aiguille de contact (20) .

2. Corps de contact (1) selon la revendication 1, **caractérisé par le fait que** l'évidement (22) est un évidement en spirale (22).

3. Corps de contact (1) selon l'une quelconque des revendications 1 ou 2, **caractérisé par le fait que** l'aiguille de contact (20) comprend un tenon fileté (26) qui est conçu de préférence pour retirer la broche de contact (40) avec une aiguille de contact (20) à l'état non assemblé du corps de contact (1) ou pour expulser celle-ci de ce dernier.

4. Corps de contact (1) selon l'une quelconque des revendications précédentes, **caractérisé par le fait que** le corps de contact (1) comprend un couvercle (12) ayant des évidements (14) à travers lesquels des aiguilles de contact (20) s'étendent hors du boîtier (10) .

5. Corps de contact (1) selon la revendication 4, **caractérisé par le fait que** les aiguilles de contact (20) et les évidements (14) sont conçus de telle sorte que les aiguilles de contact (20) peuvent être retirées par les évidements (14) pour le montage et le démontage, en particulier après avoir démonté les broches de contact (40).

6. Corps de contact (1) selon l'une quelconque des revendications précédentes, **caractérisé par le fait qu'**entre le couvercle (12) et le corps de guidage (30) est réalisé un premier moyen élastique (50), en particulier un ressort, qui précontraint le corps de guidage (30) à l'encontre d'une direction de tir (S).

7. Corps de contact (1) selon l'une quelconque des revendications précédentes, **caractérisé par le fait qu'**un levier (65) est formé dans la direction de tir (S) en aval du corps de guidage, qui peut déplacer le corps de guidage (30) de manière axiale dans la direction de tir (S).

8. Corps de contact (1) selon l'une quelconque des revendications précédentes, **caractérisé par le fait que** chaque broche de contact (40) présente, dans sa pointe (42), au moins un élément de contact (44) précontraint élastiquement, en particulier une bille montée de manière mobile en rotation ou un contact glissant.

9. Corps de contact (1) selon l'une quelconque des revendications précédentes, **caractérisé par le fait que** le corps de contact (30) présente des douilles de contact (60) à l'intérieur desquelles les aiguilles de contact (20) sont montées de manière axialement mobile et à l'intérieur desquelles est réalisé respectivement un deuxième moyen élastique (62), pour précontraindre les aiguilles de contact (20).

10. Corps de contact (1) selon l'une quelconque des revendications précédentes, **caractérisé par le fait qu'**une ouverture (18) est ménagée dans le boîtier (10), qui peut être recouverte par une couverture (80) laquelle est fixée par une pièce de pression (70) précontrainte

11. Corps de contact (1) selon l'une quelconque des revendications précédentes, **caractérisé par le fait qu'**une ouverture (19) est ménagée dans le boîtier (10), qui peut être recouverte par un support de contact d'amenée (90) qui présente au moins un contact d'amenée (82) qui est connecté électriquement à ladite au moins une broche de contact (40), et dans lequel la broche de contact (40) est connectée électriquement aux douilles de contact (60), qui sont connectées électriquement aux aiguilles de contact (20) pour établir une connexion électrique entre le contact d'amenée (82) et l'aiguille de contact (20).

12. Corps de contact (1) selon l'une quelconque des revendications précédentes, **caractérisé par le fait que** la pointe (24) de l'aiguille de contact (20) présente des bords de raclage ou des lames qui sont conçu(e)s de telle sorte que lorsque l'aiguille de contact (20) tourne sur une surface de contact d'un fond de douille à contacter, du matériau peut être gratté.

13. Fermeture de tube d'arme, comprenant un corps de contact (1) selon l'une quelconque des revendications 1 à 12.

14. Arme à tube comprenant au moins une fermeture de tube d'arme selon la revendication 13.
